# EUROPÄISCHE PATENTSCHRIFT

(11) **EP 3 957 861 B1**
(45) Veröffentlichungstag und Bekanntmachung des Hinweises auf die Patenterteilung: **03.12.2025**
(21) Anmeldenummer: 21181132.8
(22) Anmeldetag: 23.06.2021
(51) Int. Cl.: F04D 13/08, F04D 29/58, F04D 29/44, F04D 29/60

(54) **TEMPERIERVORRICHTUNG UMFASSEND EINE PUMPE MIT EINEM EINE MOTORKAMMER UMGEBENDEN KÜHLMANTEL**
TEMPERATURE CONTROL DEVICE COMPRISING A PUMP WITH A COOLING JACKET SURROUNDING A MOTOR CHAMBER
DISPOSITIF DE CONTRÔLE DE TEMPÉRATURE COMPRENANT UNE POMPE AVEC UNE ENVELOPPE DE REFROIDISSEMENT ENTOURANT UNE ENCEINTE MOTEUR

(30) Priorität: 20.08.2020 DE 202020104826 U
(43) Veröffentlichungstag der Anmeldung: 23.02.2022
(73) Patentinhaber: technotrans SE, 48336 Sassenberg (DE)
(72) Erfinder: Peick, Hubert, 59302 Oelde (DE)
(74) Vertreter: Ter Meer Steinmeister & Partner

(56) Entgegenhaltungen:
- CN-U- 206 092 447
- DE-B- 1 275 362
- DE-T2- 60 126 061
- DE-U1- 9 101 888
- JP-U- S5 097
- JP-U- S5 397 402
- US-A- 3 748 066

## Beschreibung

Die Erfindung betrifft eine Vorrichtung zum temperieren einer Batterie eines Elektrofahrzeugs, mit einem bis zu einem maximalen Flüssigkeitsspiegel befüllbaren Speicherbehälter für ein flüssiges Medium, einer Wärmetauscherstruktur für einen Wärmeaustausch zwischen dem Medium und der Batterie, und einer durch einen elektrischen Motor angetriebenen Pumpe zum umwälzen des Mediums zwischen dem Speicherbehälter und der Wärmetauscherstruktur.

Vorrichtungen dieser Art dienen beispielsweise zum Kühlen und/oder Heizen Lithium-Ionen Zellen und dergleichen in Elektrofahrzeugen.

Batterien , die in Fahrzeugen die Antriebsenergie bereitstellen, weisen aufgrund schneller Lade- und Entladeprozesse zweitweise eine so hohe Wärmeentwicklung auf, dass sie aktiv gekühlt werden müssen. Andererseits kann es in bestimmten Situationen auch erforderlich sein, solche Batterien zu beheizen, damit die Betriebstemperatur in einem optimalen Bereich gehalten wird.

Das zum Temperieren der Batterie eingesetzte Medium kann beispielsweise ein Gemisch aus Wasser und Glykol mit geeignetem Korrosionsschutzinhibitoren sein. Es können jedoch auch andere Arten von Kühlflüssigkeiten wie z.B. Thermoöl, elektrisch nichtleitende Flüssigkeiten und dergleichen eingesetzt werden. Je nach erforderlicher Kühlleistung kann das Medium auch mit einem Kältemittel einer Kompressor-Kältemaschine in thermischen Kontakt gebracht werden.

Ein Beispiel einer bekannten Temperiervorrichtung dieser Art wird in DE 20 2019 131 386 A1 beschrieben. Der Speicherbehälter und die Wärmetauscherstruktur sind durch ein Leitungssystem zu einem geschlossenen Kreislauf verbunden, in dem das Medium mit einer außerhalb des Speicherbehälters angeordneten Pumpe umgewälzt wird. Als Pumpen werden typischerweise dichtungsfreie Zentrifugalpumpen eingesetzt, beispielsweise magnetgekuppelte Pumpen oder Spaltrohrmotorpumpen.

Aus DE 91 01 888 U1 ist eine Vorrichtung zum Temperieren von Prozesswasser für eine Druckmaschine bekannt, die einen Speicherbehälter für ein flüssiges Medium, einer Wärmetauscherstruktur für einen Wärmeaustausch zwischen dem Medium und dem Objekt, und eine durch einen elektrischen Motor angetriebene Pumpe zum umwälzen des Mediums zwischen dem Speicherbehälter und der Wärmetauscherstruktur aufweist und bei der die Pumpe so in Bezug auf den Speicherbehälter angeordnet ist, dass ihre Pumpenwelle vertikal verläuft und sie mit einem Ansaugstutzen in das Medium im Speicherbehälter eintaucht.

Aus DE 601 26 061 T2, JP S53 97402 U, JP S50 97 U, CN 206 092 447 U und US 3 748 066 A sind Pumpsysteme bekannt, bei denen der Motor in einer Motorkammer untergebracht ist, die in ein Gehäuse der Pumpe integriert ist und von dem gepumpten Medium umströmt wird. In einigen Fällen ist die Motorkammer oberhalb des maximalen Flüssigkeitsspiegels des Mediums im Speicherbehälter angeordnet.

Aufgabe der Erfindung ist es, eine Temperiervorrichtung zu schaffen, die sich durch geringen Raumbedarf und ein geringes Gewicht auszeichnet und deshalb besonders für den Einsatz in Fahrzeugen geeignet ist.

Diese Aufgabe wird erfindungsgemäß durch eine Vorrichtung gemäß Anspruch 1 gelöst.

Das Wärmemedium wird somit nicht nur zum Temperieren der Batterie genutzt, sondern auch zur Kühlung des Antriebsmotors der Pumpe. Das ermöglicht den Einsatz eines kleinbauenden Motors, der dennoch für hohe Pumpleistungen geeignet ist. Dadurch, dass der Ansaugstutzen der Pumpe unmittelbar in das Medium im Speicherbehälter eintaucht, können leckanfällige und platzbeanspruchende Leitungen und Leitungsanschlüsse für die Verbindung des Speicherbehälters mit der Pumpe entfallen. Außerdem wird der Bauraum weiter reduziert, da zumindest Teile der Pumpe im Speicherbehälter angeordnet sind. Dadurch, dass die Motorkammer sich im oberen Bereich des Pumpengehäuses oberhalb des Flüssigkeitsspiegels befindet, wird eine sichere Abdichtung der Motorkammer und des den Rotor tragenden Abschnitts der Welle wesentlich erleichtert.

Bei dieser Pumpe wird das gepumpte Medium so durch den Kühlmantel geleitet, dass es den Elektromotor in Umfangsrichtung umströmt. Vom Druckstutzen aus verzweigt sich das Medium in zwei Ströme, die die Motorkammer in entgegengesetzten Drehrichtungen umströmen und sich beim Eintritt in den Auslassstutzen wieder vereinigen. Diese Lösung hat den Vorteil, dass der Druckstutzen sehr kurz gehalten werden kann, da das Medium nicht schon vor Eintritt in den Kühlmantel über den Umfang der Motorkammer verteilt zu werden braucht. Auch auf der Seite des Auslassstutzens ist keine erneute Umlenkung des Mediums erforderlich, so dass (bei vertikaler Montage) die Bauhöhe insgesamt beträchtlich verringert werden kann. Aufgrund der geringen Bauhöhe der Einheit aus Speicherbehälter und Pumpe kann die Temperiervorrichtung beispielsweise auf dem Dach eines Fahrzeugs oder auch unter dem Fahrzeug positioniert werden.

Vorteilhafte Ausgestaltungen und Weiterbildungen der Erfindung sind in den Unteransprüchen angegeben.

Der Druckstutzen tritt in das untere Ende des Kühlmantels ein, während der Auslassstutzen vorzugsweise radial abgehend am oberen Ende des Kühlmantels angeordnet ist, so dass die Strömung des Mediums im Kühlmantel auch eine aufwärts gerichtete Komponente hat. Dadurch wird die Entstehung von Zonen mit geringem Flüssigkeitsaustausch im Kühlmantel vermieden und zugleich die Entlüftung der Pumpe erleichtert. Im folgenden wird ein Ausführungsbeispiel anhand der Zeichnung näher erläutert.

Es zeigen:
- Fig. 1: eine Prinzipskizze einer erfindungsgemäßen Temperiervorrichtung;
- Fig. 2: einen axialen Schnitt durch eine Pumpe in einem Speicherbehälter der Temperiervorrichtung; und
- Fig. 3: einen Schnitt längs der Linie III-III in Fig. 2.

In Fig. 1 ist schematisch eine Temperiervorrichtung für eine Batterie (10) eines Elektrofahrzeugs gezeigt. Die wesentlichen Komponenten der Temperiervorrichtung sind ein Speicherbehälter 12 für ein flüssiges, wärmeüberragendes Medium (z.B. Kühlflüssigkeit oder Thermoöl), eine Wärmetauscherstruktur 14 für den Wärmeaustausch zwischen dem Medium und der Batterie 10, und eine Pumpe 16, mit der das Medium in einem geschlossenen Kreislauf zwischen dem Speicherbehälter 12 und der Wärmetauscherstruktur 14 umgewälzt wird.

Im gezeigten Beispiel ist der Speicherbehälter 12 ein hermetisch geschlossener Behälter, der so weit mit dem flüssigen Medium gefüllt ist, dass oberhalb des Flüssigkeitsspiegels 18 noch ein Gasraum 20 verbleibt, in dem der Druck mit einem Überdruck-und Belüftungsventil 22 kontrolliert werden kann. In einer anderen Ausführungsform kann der Behälter auch zur Atmosphäre offen sein.

Zusätzlich weist der Speicherbehälter 12 in diesem Beispiel noch eine elektrische Heizung 24 auf, mit der die Temperatur des Mediums und damit auch die Temperatur der Batterie 10 oberhalb einer bestimmten Mindesttemperatur erhalten werden kann.

Wahlweise kann die Temperiervorrichtung auch eine aktive Kühlfunktion aufweisen, wobei die Kühlenergie außerhalb des Behälters mit einem Wärmetauscher (z.B. Freikühler, bestehend aus einem Luft-/Flüssigkeitskühler mit Ventilator oder einem aktiven Kältekompressormodul) erzeugt wird und mittels eines zweiten Wärmetauschers in Form einer eingebrachten Kühlrohrschlange oder Kühlplatten im Behälter oder außerhalb des Behälters in energietauschender Beziehung im Medium im Behälter steht. Ist dieser zweite Wärmetauscher außerhalb des Behälters platziert, wird dieser Wärmetauscher derart in dem hydraulisch zirkulierenden Medium eingebunden, dass das Medium durch diesen zweiten Wärmetauscher zirkuliert und so Energieaustausch realisiert wird.

Die Pumpe 16 hat ein Gehäuse 30, das so an bzw. in dem Speicherbehälter 12 montiert ist, dass ein Ansaugstutzen 32 der Pumpe in das Medium im Speicherbehälter eintaucht, während eine in das Gehäuse integrierte Motorkammer 50 sich oberhalb des Flüssigkeitsspiegels 18 befindet.

In Fig. 2 und 3 ist die Pumpe 16 detaillierter dargestellt.

Das Gehäuse 30 bildet im Bereich seines unteren Endes den Ansaugstutzen 32 und weiter oberhalb eine Pumpenkammer 34. Eine Welle 36 ist drehbar im Gehäuse 10 gelagert und trägt innerhalb der Pumpenkammer 34 mindestens ein Laufrad 38. Im gezeigten Beispiel ist eine Kaskade von drei Axial-Laufrädern vorgesehen, die das über den Ansaugstutzen 32 angesaugte Medium in eine Druckleitung 40 fördern, die in einer gegenüber der Welle 36 radial versetzten Position vom oberen Ende der Pumpenkammer 34 ausgeht.

Die Pumpe 16 ist so im Speicherbehälter 12 montiert, dass die Achse der Welle 36 vertikal orientiert ist und die Öffnung des Ansaugstutzens 32 sich dicht über dem Boden 44 des Speicherbehälters befindet. Die Pumpe taucht mit ihrem unteren Teil, der den Ansaugstutzen 32, die Pumpenkammer 34 und den unteren Teil des Druckstutzens 40 bildet, in das Medium ein, während sich der obere Teil der Pumpe oberhalb des Flüssigkeitsspiegels 18 befindet. Dieser obere Teil des Gehäuses 30 nimmt einen elektrischen Motor 48 auf, der auf diese Weise besser gegen schädliche Wirkungen des gepumpten Mediums geschützt werden kann.

Die Welle 36 ist mit ihrem oberhalb des Flüssigkeitspegels 18 liegenden Abschnitt mittels Wälzlagern 49 axialfest im Gehäuse 30 gelagert und durchläuft die Motorkammer 50, die am oberen Ende durch einen Deckel 52 abgeschlossen ist. Ein Rotor 54 des Elektromotors ist innerhalb der Motorkammer 50 drehfest auf der Welle 36 angeordnet und ist von einem Stator 56 umgeben, der stationär in der Motorkammer 50 gehalten ist und über seine äußere Umfangsfläche in thermischem Kontakt mit einer Umfangswand 58 der Motorkammer steht.

Die Motorkammer 50 ist auf dem größten Teil ihrer Höhe von einem Kühlmantel 60 umgeben, dessen Wände in einem Stück mit der Umfangswand 58 der Motorkammer ausgebildet sind. Der Kühlmantel 60 hat insgesamt eine zylindrische Form und bildet eine Ringkammer 62. Die Druckleitung 40 mündet in einer ersten Umfangsposition A, rechts in Fig. 2, in das untere Ende der Ringkammer 62. In einer der ersten Umfangsposition A diametral gegenüberliegenden Umfangsposition B, links in Fig. 2, ist an das obere Ende des Kühlmantels 60 ein radial abgehender Auslassstutzen 64 angeschlossen, über den das von der Pumpe gepumpte Medium in eine zur Batterie 10 führende Förderleitung gelangt.

Wenn die Pumpe in Betrieb ist, wird die Flüssigkeit über den Ansaugstutzen 32 angesaugt und über den Druckstutzen 40 in die Ringkammer 62 des Kühlmantels 60 gedrückt. In der ersten Umfangsposition A verzweigt sich die Strömung des Mediums in zwei Äste, die die Motorkammer 50 gegensinnig umströmen und sich in der Umfangsposition B wieder vereinigen, wie in Fig. 3 durch Pfeile angegeben wird.

Das durch die Ringkammer 62 strömende Medium bildet um den Pumpenmotor herum einen geschlossen Flüssigkeitskörper, der durch keinerlei Schallbrücken unterbrochen wird, wodurch zugleich eine gute Schalldämmung und somit ein sehr leiser Lauf der Pumpe erreicht wird.

In einer , nicht der Erfindung entsprechenden Ausführungsform könnten die Mündung der Druckleitung 40 und der Übergang zum Auslassstutzen auch eng beieinander liegen und durch eine Trennwand getrennt sein.

In der Höhe kann der Kühlmantel 62 so dimensioniert werden, dass gezielt die Wicklungspakete des Stators 56 gekühlt werden.

Wie Fig. 2 zeigt, ist die Motorkammer 50, die auch die Wälzlager 49 aufnimmt, durch eine Wellendichtung 66 gegenüber dem Inneren des Speicherbehälters 12 abgedichtet. Wahlweise kann die Pumpe einen Niveaufühler und eine elektronische Steuerung aufweisen, durch die der Flüssigkeitsspiegel 18 erfasst und so geregelt wird, dass er stets sicher unterhalb der Position der Wellendichtung 66 bleibt.

Die Umfangswand der Pumpenkammer 34 wird in diesem Beispiel durch drei übereinander gestapelte und gegeneinander abgedichtete Ringmodule 68 gebildet, die jeweils eines der Laufräder 38 aufnehmen. Der Ansaugstutzen 32 wird durch ein separates Gehäuseteil gebildet, das durch Zugbolzen 70 mit dem Rest des Gehäuses verbunden ist. Auf diese Weise lassen sich die Ringmodule dicht und sicher miteinander verspannen. Nach dem Lösen der Zugbolzen 70 und Entfernen des Ansaugstutzens 32 kann die Anzahl der Ringmodule 68 und der Laufräder 38 nach Bedarf bzw. nach verfügbarer Bauhöhe variiert werden.

## Patentansprüche

1. Vorrichtung zum temperieren einer Batterie (10) eines Elektrofahrzeugs, mit einem bis zu einem maximalen Flüssigkeitsspiegel befüllbaren Speicherbehälter (12) für ein flüssiges Medium, einer Wärmetauscherstruktur (14) für einen Wärmeaustausch zwischen dem Medium und der Batterie (10), und einer durch einen elektrischen Motor (48) angetriebenen Pumpe (16) zum umwälzen des Mediums zwischen dem Speicherbehälter (12) und der Wärmetauscherstruktur (14), wobei die Pumpe (16) so in Bezug auf den Speicherbehälter (12) angeordnet ist, dass ihre Pumpenwelle (36) vertikal verläuft und sie mit einem Ansaugstutzen (32) in das Medium im Speicherbehälter eintaucht, wobei der Motor (48) in einer Motorkammer (50) untergebracht ist, die in ein Gehäuse (30) der Pumpe integriert ist und von dem gepumpten Medium umströmt wird, und wobei die Motorkammer (50) sich oberhalb eines maximalen Flüssigkeitsspiegels (18) des Mediums im Speicherbehälter (12) befindet, **dadurch gekennzeichnet, dass** die Pumpe (16) einen die Motorkammer (50) umgebenden Kühlmantel (60) aufweist, der insgesamt eine zylindrische Form hat und eine Ringkammer (62) bildet und der einerseits über einen Druckstutzen (40) mit einer Pumpenkammer (34) und andererseits mit einem Auslassstutzen (64) in Fluidverbindung steht, und dass der Druckstutzen (40), in einer ersten Umfangsposition (A) in den Kühlmantel (60) mündet und der Auslassstutzen (64) in einer der ersten Umfangsposition diametral gegenüberliegenden zweiten Umfangsposition (B) an den Kühlmantel (60) angeschlossen ist.

2. Vorrichtung nach Anspruch 1, bei der der Auslassstutzen (64) radial vom Kühlmantel (60) abgeht.

3. Vorrichtung nach Anspruch 1 oder 2, bei der der Auslassstutzen (64) am der Pumpenkammer (34) entgegengesetzten axialen Ende des Kühlmantels (60) angeordnet ist.

4. Vorrichtung nach einem der Ansprüche 1 bis 3, bei der eine Umfangswand der Pumpenkammer (34) durch mehrere voneinander lösbare Ringmodule (68) gebildet wird und mehrere Laufräder (38) lösbar auf einer Welle (36) gehalten sind.

## Claims

1. A device for temperature control of a battery (10) of an electric vehicle, comprising a storage tank (12) for a liquid medium that can be filled up to a maximum liquid level, a heat exchanger structure (14) for heat exchange between the medium and the battery (10), and a pump (16) driven by an electric motor (48) for circulating the medium between the storage container (12) and the heat exchanger structure (14), wherein the pump (16) is arranged in relation to the storage tank (12) such that its pump shaft (36) runs vertically and the pump is immersed in the medium in the storage tank with a suction nozzle (32), the motor (48) is housed in a motor chamber (50) which is integrated into a housing (30) of the pump and is surrounded by the pumped medium, the motor chamber (50) is located above a maximum liquid level (18) of the medium in the storage tank (12), **characterized in that** the pump (16) has a cooling jacket (60) surrounding the motor chamber (50), the cooling jacket has an overall cylindrical shape and forms an annular chamber (62) and is in fluid communication on the one hand with a pump chamber (34) via a pressure connection (40) and on the other hand with an outlet connection (64), and that the pressure connection (40) opens into the cooling jacket (60) in a first circumferential position (A) and the outlet connection (64) is connected to the cooling jacket (60) in a second circumferential position (B) diametrically opposite the first circumferential position.

2. The device according to claim 1, wherein the outlet connection (64) extends radially from the cooling jacket (60).

3. The device according to claim 1 or 2, wherein the outlet connection (64) is arranged at the axial end of the cooling jacket (60) opposite to the pump chamber (34).

4. The device according to one of claims 1 to 3, wherein a peripheral wall of the pump chamber (34) is formed by a plurality of ring modules (68) that can be detached from one another, and a plurality of impellers (38) are detachably held on a shaft (36).

## Revendications

1. Dispositif destiné à tempérer une batterie (10) d'un véhicule électrique, comportant un réservoir de stockage (12) pour un milieu liquide, pouvant être rempli jusqu'à un niveau de liquide maximal, une structure d'échangeur de chaleur (14) pour un échange de chaleur entre le milieu et la batterie (10), et une pompe (16) entraînée par un moteur électrique (48) pour faire circuler le milieu entre le réservoir de stockage (12) et la structure d'échangeur de chaleur (14), dans lequel la pompe (16) est agencée par rapport au réservoir de stockage (12) de telle sorte que son arbre de pompe (36) s'étend verticalement et qu'il s'enfonce avec un embout d'aspiration (32) dans le milieu contenu dans le réservoir de stockage, dans lequel le moteur (48) est placé dans une chambre de moteur (50) qui est intégrée dans un carter (30) de la pompe et autour de laquelle le milieu pompé s'écoule, et dans lequel la chambre de pompe (50) se situe au-dessus d'un niveau de liquide maximal (18) du milieu contenu dans le réservoir de stockage (12),
**caractérisé en ce que** la pompe (16) comporte une chemise de refroidissement (60) entourant la chambre de moteur (50), qui a globalement une forme cylindrique et forme une chambre annulaire (62) et qui est en liaison fluidique, d'une part, avec une chambre de pompe (34) par l'intermédiaire d'un embout de pression (40) et, d'autre part, avec un embout de sortie (64), et **en ce que** l'embout de pression (40), dans une première position circonférentielle (A), débouche dans la chemise de refroidissement (60) et l'embout de sortie (64), dans une seconde position circonférentielle (B) diamétralement opposée à la première position circonférentielle, est raccordé à la chemise de refroidissement (60).

2. Dispositif selon la revendication 1, dans lequel l'embout de sortie (64) s'étend radialement à partir de la chemise de refroidissement (60).

3. Dispositif selon la revendication 1 ou 2, dans lequel l'embout de sortie (64) est agencé sur l'extrémité axiale de la chemise de refroidissement (60) opposée à la chambre de pompe (34).

4. Dispositif selon l'une des revendications 1 à 3, dans lequel une paroi circonférentielle de la chambre de pompe (34) est formée par plusieurs modules annulaires (68) pouvant être séparés les uns des autres et plusieurs roues (38) sont maintenues sur un arbre (36) de façon amovible.
